# FASCICULE DE BREVET EUROPEEN

(11) **EP 0 881 713 B1**
(45) Date de publication et mention de la délivrance du brevet: **10.04.2002**
(21) Numéro de dépôt: 98401240.1
(22) Date de dépôt: 25.05.1998
(51) Int. Cl.: H01R 13/639

(54) **Connecteur électrique à verrouillage**
Verriegelbarer elektrischer Verbinder
Lockable electric connector

(30) Priorité: 29.05.1997 FR 9706618
(43) Date de publication de la demande: 02.12.1998
(73) Titulaire: Amphenol-Air LB GmbH, 66740 Saarlouis (DE)
(72) Inventeur: Blanchet, Lucien, 78110 Le Vésinet (FR)
(74) Mandataire: Casalonga, Axel

(56) Documents cités:
- FR-A- 2 618 871
- US-A- 3 694 793
- US-A- 4 902 045
- US-A- 5 630 570

## Description

La présente invention se rapporte à un connecteur électrique à verrouillage, comprenant une première partie portant au moins un contact, par exemple un contact femelle et une seconde partie portant au moins un contact, par exemple un contact mâle.

Sur les connecteurs de ce type, chaque partie de connecteur comprend généralement un boîtier dans lequel le contact correspondant est maintenu par un isolant, le boîtier de la seconde partie pouvant s'emboîter sur le boîtier de la première partie. Le boîtier de la seconde partie de connecteur peut porter une bague mobile de verrouillage de la seconde partie sur la première partie, en fin d'emboîtement des boîtiers des deux parties de connecteur.

Les connecteurs connus de ce type, communément appelés connecteurs du type push-pull, sont généralement de structure relativement compliquée, étant composés de multiples pièces de fabrication et de montage souvent compliqués. De ce fait, ces connecteurs sont d'un coût élevé et leur fiabilité laisse à désirer. De plus, les positions inactive et active de la bague de verrouillage ne sont souvent pas définies de façon stable et précise.

La présente invention vise un connecteur du type défini ci-dessus qui, tout en présentant une bonne fiabilité, soit de structure simple et d'un coût réduit, étant composé d'un faible nombre de pièces simples à fabriquer, en particulier par moulage en matière plastique, sans nécessiter de reprise d'usinage, les différentes positions de la bague de verrouillage étant clairement définies.

Le connecteur électrique à verrouillage conforme à l'invention comprend une première partie portant au moins un contact et une seconde partie portant au moins un contact. Chaque partie comprend un boîtier dans lequel le contact correspondant est maintenu par un isolant, le boîtier de la seconde partie pouvant s'emboîter sur le boîtier de la première partie et portant une bague mobile de verrouillage de la seconde partie sur la première partie, en fin d'emboîtement des boîtiers des deux parties. Le connecteur comprend des moyens pour la rétention de la bague de verrouillage en position reculée inactive sur le boîtier de la seconde partie de connecteur, tant que les boîtiers des deux parties de connecteur ne sont pas emboîtés. Il comprend, en outre, des moyens pour le blocage de la bague de verrouillage en position reculée inactive au début de l'emboîtement des boîtiers des deux parties. Il comprend, par ailleurs, des moyens pour la suppression de l'effet de rétention de la bague de verrouillage au cours de l'emboîtement. Il comprend, de plus, des moyens pour l'encliquetage des deux boîtiers l'un sur l'autre et pour le déblocage de la bague de verrouillage en fin d'emboîtement des deux boîtiers. Il comprend également des moyens pour le verrouillage des deux boîtiers en position d'encliquetage, par déplacement de la bague de verrouillage en position avancée active sur le boîtier de la seconde partie de connecteur.

De préférence, le connecteur comprend, par ailleurs, des moyens pour le maintien de la bague de verrouillage en position active de verrouillage des deux boîtiers en position d'encliquetage.

Sur le connecteur conforme à l'invention, tous les moyens précités sont judicieusement disposés directement sur les deux boîtiers et sur la bague de verrouillage, ainsi que, le cas échéant, sur une unique pièce supplémentaire, toutes ces pièces pouvant être moulées en matière plastique, sans nécessiter de reprise d'usinage.

De préférence, les moyens de rétention de la bague de verrouillage en position reculée inactive comprennent au moins une languette intérieure formée en porte-à-faux sur la bague de verrouillage de manière à coopérer par élasticité avec une gorge extérieure du boîtier de la seconde partie de connecteur.

Suivant un premier mode de réalisation, les moyens de suppression de l'effet de rétention comprennent au moins un organe solidaire du boîtier de la première partie de connecteur, à l'extérieur dudit boîtier, pour repousser ladite languette de la bague de verrouillage vers l'extérieur afin de la dégager de ladite gorge.

Suivant un deuxième mode de réalisation, les moyens de suppression de l'effet de rétention comprennent au moins un plot mobile radialement dans le boîtier de la seconde partie de connecteur, au droit de ladite gorge, entre une position intérieure dans laquelle le plot est amené par élasticité et dépasse ledit boîtier vers l'intérieur, et une position extérieure dans laquelle le plot est amené par le boîtier de la première partie de connecteur, lors de l'emboîtement des deux boîtiers, pour repousser vers l'extérieur ladite languette de la bague de verrouillage et la dégager de la gorge extérieure du boîtier de la seconde partie de connecteur.

Suivant les deux modes de réalisation, les moyens de blocage et d'encliquetage peuvent avantageusement comprendre au moins un plot mobile radialement dans le boîtier de la seconde partie de connecteur entre une position intérieure dans laquelle le plot est amené par élasticité et dépasse ledit boîtier vers l'intérieur et une position extérieure dans laquelle le plot est amené par le boîtier de la première partie de connecteur, lors de l'emboîtement des deux boîtiers, et dans laquelle il dépasse radialement le boîtier de la seconde partie de connecteur vers l'extérieur. Ces moyens comprennent, en outre, une gorge intérieure dans la bague de verrouillage pour recevoir ledit plot lorsque ce dernier est repoussé vers l'extérieur par le boîtier de la première partie de connecteur, au début de l'emboîtement des deux boîtiers. Ces moyens comprennent, par ailleurs, une gorge extérieure dans le boîtier de la première partie de connecteur, pour recevoir par encliquetage élastique ledit plot en fin d'emboîtement des boîtiers des deux parties de connecteur.

Suivant le premier mode de réalisation, ce plot de blocage et d'encliquetage est formé à l'extrémité d'une patte élastique formée en porte-à-faux sur le boîtier de la seconde partie de connecteur.

Suivant le deuxième mode de réalisation, le plot de suppression de l'effet de rétention et le plot de blocage et d'encliquetage sont tous deux formés sur un jonc élastique rapporté dans une gorge extérieure du boîtier de la seconde partie de connecteur.

En se référant aux dessins schématiques annexés, on va décrire ci-après plus en détail deux modes de réalisation d'un connecteur conforme à l'invention; sur les dessins :
la figure 1 est une vue en perspective des deux boîtiers et de la bague de verrouillage d'un connecteur suivant un premier mode de réalisation de l'invention;
les figures 2a à 6a sont des sections axiales du connecteur de la figure 1, montrant la cinématique d'accouplement de ce connecteur, et les figures 2b à 6b des sections axiales partielles prises dans un plan légèrement décalé angulairement, illustrant un autre détail, dans les mêmes positions des parties de connecteur que sur les figures 2a à 6a;
la figure 7 est une vue en perspective des deux boîtiers, de la bague de verrouillage et d'un jonc à plots d'un deuxième mode de réalisation d'un connecteur conforme à l'invention;
les figures 8 à 11 sont des sections axiales du connecteur de la figure 7, montrant la cinématique d'accouplement de ce connecteur.

Le connecteur tel qu'illustré par les figures 1 à 6 comprend, comme le montrent surtout les figures 2a à 6a, une première partie de connecteur 1 ou partie fixe et une seconde partie de connecteur 2 ou partie mobile, les deux parties 1 et 2 étant destinées à être accouplées.

La première partie de connecteur 1 comprend un boîtier 3 de forme essentiellement cylindrique dans lequel (au moins) un contact 4 femelle est maintenu à l'aide d'un isolant 5 représenté comme étant formé de deux parties. Dans la mesure où la réalisation du contact 4 et de l'isolant 5 n'entre pas dans le cadre de la présente invention, ces éléments sont représentés très schématiquement sur les figures 2 à 6 et ne sont pas représentés du tout sur la figure 1.

De façon correspondante, la seconde partie de connecteur 2 comprend un boîtier 6 de forme essentiellement cylindrique dans lequel (au moins) un contact 7 mâle est maintenu à l'aide d'un isolant 8 représenté schématiquement comme étant formé de deux parties.

Les boîtiers 3 et 6 des deux parties de connecteur 1 et 2 comportent des sections antérieures d'emboîtement 9, 10, respectivement, de forme générale cylindrique, la section d'emboîtement 9 du boîtier 3 étant destinée à s'emboîter dans la section d'emboîtement 10 du boîtier 6 lors de l'accouplement du connecteur.

La section d'emboîtement 9 du boîtier 3 porte extérieurement trois clavettes de détrompage 11 axiales, décalées de 120° les unes par rapport aux autres, chaque clavette 11 présentant un flanc antérieur et un flanc postérieur obliques de telle manière que la clavette 11 présente dans son ensemble une forme trapézoïdale. Par ailleurs, trois segments de gorge 12 sont prévus dans la surface extérieure du tronçon d'emboîtement 9, chaque segment de gorge 12 étant situé angulairement entre deux clavettes 11.

La section d'emboîtement 10 du boîtier 6 présente intérieurement trois rainures axiales 13 réparties angulairement à 120° les unes des autres, ces rainures 13 étant destinées à recevoir les clavettes 11 de la section 9 du boîtier 3, à des fins de détrompage. Chaque rainure 13 qui commence à l'extrémité antérieure de la section d'emboîtement 10, débouche dans un évidement 14 en forme de T qui traverse la paroi de la section 10, de telle manière que la rainure 13 se trouve en alignement avec la barre axiale 14a du T. Tel que cela apparaît surtout sur la figure 1, la barre axiale 14a de l'évidement 14 est élargie, avant de déboucher à la surface extérieure de la section 10, pour constituer ainsi sur chaque côté un gradin 15 qui est délimité, en direction de l'extrémité antérieure de la section 10, à l'endroit de la barre transversale 14b de l'évidement 14 en T, par un rebord 16. Comme le montre la figure 1, le rebord 16 présente un flanc postérieur 17 plan, perpendiculaire à l'axe de la section 10, et un flanc antérieur 18 arrondi.

La section d'emboîtement 10 comporte par ailleurs, dans des positions angulaires intermédiaires entre chaque fois deux évidements 14, une patte 19 s'étendant en porte-à-faux, dans l'épaisseur de la section 10, en direction de l'extrémité antérieure de cette dernière, de manière à pouvoir fléchir élastiquement, radialement vers l'intérieur et vers l'extérieur. A son extrémité libre, la patte 19 comporte une tête 20 dont la dimension radiale est supérieure à l'épaisseur (radiale) de la section 10. La tête 20 constitue ainsi un plot intérieur 21 qui fait saillie vers l'intérieur sur la surface intérieure de la section 10 et un plot extérieur 22 qui fait saillie sur la surface extérieure de la section 10. Sur sa surface extérieure, la patte 19 comporte une rampe 23 qui se termine par un épaulement 24 sur le côté tourné vers la tête 20.

Enfin, tel que cela apparaît sur la figure 1, la section d'emboîtement 10 du boîtier 6 est munie extérieurement, dans sa zone postérieure, d'une partie annulaire 25 de diamètre extérieur accru, interrompue en trois endroits décalés de 120° les uns par rapport aux autres, par des parties 26 situées chacune à l'arrière d'un des évidements 14, et s'étendant sur une largeur circonférentielle va en diminuant depuis l'extrémité postérieure de la barre axiale 14a de l'évidement 14 en T vers l'arrière du boîtier 6, pour se terminer, à l'endroit de l'épaulement 27 constituant l'extrémité postérieure de la section 10, par un isthme 28 dont la largeur circonférentielle correspond à la largeur circonférentielle de la barre axiale 14a de l'évidement 14 au niveau des gradins 15.

La section d'emboîtement 10 du boîtier 6 de la partie de connecteur 2 reçoit extérieurement une bague de verrouillage 29 qui présente intérieurement trois segments de gorge 30 répartis à 120° les uns des autres et trois languettes 31 s'étendant en porte-à-faux en direction de l'extrémité antérieure de la bague 29, en étant inclinées vers l'intérieur de la bague. Chaque languette 31 présente une largeur circonférentielle légèrement inférieure à la largeur circonférentielle que la barre axiale 14a de l'évidement 14 présente au niveau des gradins 15 (et donc légèrement inférieure à la largeur circonférentielle de l'isthme 28) et comporte, au milieu de sa largeur, un bossage intérieur 32 qui apparaît en particulier sur les figures 2b à 6b. A son bord postérieur, chaque segment de gorge 30 comporte un segment de bourrelet intérieur 33.

Pour la cinématique d'accouplement du connecteur tel que décrit précédemment, on va se référer aux figures 2a, 2b à 6a, 6b, les figures 2a à 6a étant des sections axiales dans un plan passant au niveau d'un des gradins 15 et par un des rebords 16 du boîtier 6, donc d'un côté de la barre axiale 14a d'un évidement 14 et d'une clavette 11 et d'un côté du bossage médian 32 d'une languette 31 de la bague de verrouillage 29, tandis que les figures 2b à 6b sont des sections partielles correspondantes dans un plan passant par le milieu de la barre axiale 14a d'un évidement 14 du boîtier 6, donc par le bossage médian 32 d'une languette 31 de la bague de verrouillage 29 et par l'une des clavettes 11 du boîtier 3.

La bague de verrouillage 29 est montée sur la section d'emboîtement 10 du boîtier 6 de telle manière qu'un plat 34 axial en saillie vers l'intérieur de la bague 29 en arrière d'une languette 31 vienne se placer dans un isthme 28 et que la languette 31 correspondante vienne s'encliqueter dans les gradins 15, derrière le rebord 16 de l'évidement 14 correspondant. Cela apparaît clairement sur la figure 2a.

Pour accoupler la partie de connecteur 1 avec la partie de connecteur 2 dont la bague de verrouillage 29 se trouve encliquetée dans cette position, on emboîte la section 9 de la partie de connecteur 1 dans la section 10 de la partie de connecteur 2, les clavettes 11 assurant le détrompage en combinaison avec les rainures 13. Dès que l'extrémité antérieure de la section 9 atteint les têtes 20 des pattes 19, ces dernières fléchissent vers l'extérieur, leurs plots extérieurs 22 pénétrant dans les segments de gorge 30 de la bague 29 (voir figures 3a et 3b). Cela provoque le blocage de la bague de verrouillage 29 sur la section 10 du boîtier 6.

Au cours de la poursuite du mouvement d'emboîtement, chaque clavette 11, en atteignant le bossage 32 d'une languette 31, repousse cette dernière vers l'extérieur (figure 4b), ce qui supprime l'effet de rétention de la bague 9 par les languettes 31 et les rebords 16 (voir figure 4a).

Lorsque les sections 9 et 10 des deux boîtiers 3 et 6 sont emboîtées à fond l'une dans l'autre, les plots intérieurs 21 des pattes 19 se trouvent au droit des segments de gorge 12 et se détendent élastiquement dans ces derniers, ce qui produit l'encliquetage de la section 10 sur la section 9. Dans cette position, comme le montre la figure 5b, les languettes 31 de la bague de verrouillage 29 restent toujours repoussées vers l'extérieur sous l'action des clavettes 11.

Pour verrouiller le connecteur dans cette position d'emboîtement, on pousse la bague de verrouillage 29 (vers la gauche sur les figures 5a et 5b) en direction de la partie de connecteur 1, de sorte que les segments de bourrelet 33 de la bague 29 montent sur les rampes 23 des pattes 19 jusqu'à s'engager derrière les épaulements 24. En même temps, les bossages 32 des languettes 31 de la bague 29 franchissent les clavettes 11, ce qui permet aux languettes 31 de se détendre élastiquement vers l'intérieur, les bossages 32 venant se placer derrière les clavettes 11 (voir figures 6a et 6b). La bague de verrouillage 29 est ainsi maintenue dans cette position axiale et verrouille les sections d'emboîtement 9 et 10 des deux boîtiers 3 et 6 des parties de connecteur 1 et 2 dans la position d'encliquetage, c'est-à-dire d'accouplement.

Le connecteur tel qu'illustré par les figures 7 à 11, diffère du connecteur suivant les figures 1 à 6 principalement par une dissociation des différentes fonctions, de manière que chaque partie constitutive puisse être conçue de façon optimale pour assumer les fonctions qui lui sont attribuées. En l'occurence, ce sont surtout les fonctions de blocage de la bague de verrouillage et d'encliquetage des deux boîtiers qui sont assumées par des organes faisant partie, non pas du boîtier d'une des parties de connecteur, mais d'un élément supplémentaire rapporté sur ce boîtier.

La première partie de connecteur ou partie femelle 101 et la deuxième partie de connecteur ou partie mâle 102 présentent, l'un un boîtier 103 dans lequel au moins un contact femelle 104 est monté à l'aide d'un isolant 105 et l'autre un boîtier 106 dans lequel au moins un contact mâle 107 est monté à l'aide d'un isolant 108. Le boîtier 103 de la partie de connecteur 101 comporte une section antérieure d'emboîtement 109 et le boîtier 106 de la partie de connecteur 102 comporte une section antérieure d'emboîtement 110 destinée à s'emboîter sur la section 109.

Selon la figure 7, la section d'emboîtement 109 du boîtier 103 présente une unique clavette axiale de détrompage 111 et trois segments de gorge 112 décalés de 120° les uns par rapport aux autres.

La section d'emboîtement 110 du boîtier 106 présente intérieurement une rainure axiale 113 coopérant avec la clavette 111 en vue du détrompage. La section d'emboîtement 110 est traversée radialement par six trous de passage 114a, 114b quadrangulaires répartis à 60° les uns des autres et présente, dans le plan desdits trous de passage, une gorge circulaire 114c extérieure. A l'arrière de cette gorge, on retrouve, sur la section d'emboîtement 110, une partie annulaire 125 de diamètre extérieur accru interrompue en trois endroits décalés de 120°, derrière chaque trou 114a, par une partie 126 qui diminue de largeur circonférentielle vers l'arrière et se termine au niveau d'un épaulement d'extrémité 127, par un isthme 128.

Une gorge extérieure 115 est par ailleurs prévue dans la section d'emboîtement 110, entre la gorge 114c et l'extrémité antérieure de cette section 110.

Un jonc 116, c'est-à-dire un anneau fendu, comportant deux fois trois plots 117 et 118 décalés à 60° les uns des autres, est rapporté dans la gorge 114c. Les plots 117 qui alternent avec les plots 118 font saillie vers l'intérieur sur le jonc 116, tandis que les plots 118 font saillie sur le jonc 116 à la fois vers l'intérieur et vers l'extérieur.

La bague de verrouillage 129 comporte intérieurement une gorge 130, trois languettes 131 décalées à 120° l'une de l'autre et s'étendant en porte-à-faux en direction de l'extrémité antérieure en étant inclinées vers l'intérieur, un bourrelet 133 de délimitation de la gorge 130 vers l'arrière, ainsi qu'un plat 134 en saillie vers l'intérieur à l'arrière de chaque languette 131.

Le jonc 116 est monté dans la gorge 114c de manière qu'un plot 117 faisant saillie sur le jonc 116 uniquement vers l'intérieur se trouve dans chaque trou 114a situé en avant d'une zone d'interruption 126 de la partie 125, et qu'un plot 118 se trouve dans chaque trou 114b. Ensuite, la bague de verrouillage 129 est montée sur la section d'emboîtement 110 du boîtier 106 déjà équipé du jonc 116 de manière qu'une languette 131 vienne se placer au droit d'un plot 117 et vienne s'encliqueter, lorsque la bague de verrouillage 129 est en position entièrement reculée, les plats 134 se trouvant dans les isthmes 128, derrière le flanc antérieur de la gorge 114c, au-dessus d'un plot 117.

Cela assure, comme le montre la figure 8, la rétention de la bague de verrouillage 129 en position reculée inactive sur le boîtier 106. Le jonc 116 étant monté sous précontrainte dans la gorge 114c, il se resserre par élasticité et enfonce les plots 117, 118 à fond dans les trous 114a, 114b.

Lors de l'emboîtement des deux sections 109, 110 des boîtiers 103 et 106, l'extrémité antérieure de la section 109, en atteignant les plots 117 et 118, repousse ces derniers vers l'extérieur, ce qui fait que, comme le montre la figure 9, les plots 117 font fléchir vers l'extérieur les languettes 131 de la bague 129, les décrochant ainsi de la gorge 114c. Simultanément, les plots 118 sont repoussés vers l'extérieur dans la gorge 130 de la bague 129 et bloquent ainsi la bague 129 sur le boîtier 106.

Lors de la poursuite du mouvement d'emboîtement, les plots 118 atteignent finalement les segments de gorge 112 de la section d'emboîtement 109 du boîtier 103 et s'engagent élastiquement vers l'intérieur dans ces segments 112, avec effet d'encliquetage des deux sections 109 et 110 l'une sur l'autre, comme représenté sur la figure 10. En même temps, le blocage de la bague de verrouillage 129 en position arrière sur le boîtier 106 est supprimé.

Il est alors possible de pousser la bague de verrouillage 129 en direction du boîtier 103 (vers la gauche sur le dessin), ce qui fait que les plots 118 sont maintenus enfoncés dans les segments de gorge 112 par la bague 129 et que les languettes 131 s'engagent élastiquement dans la gorge 115 de la section 110 du boîtier 106. La bague 129 se trouve ainsi maintenue en position de verrouillage des deux boîtiers 103, 106 l'un par rapport à l'autre et ne peut être reculée que moyennant une action intentionnelle vers l'arrière (vers la droite sur le dessin).

Dans les deux modes de réalisation représentés et décrits, toutes les parties du connecteur relevant de la présente invention (les boîtiers des deux parties de connecteur, la bague de verrouillage et, le cas échéant, le jonc rapporté) peuvent être réalisées par moulage en matière plastique, sans nécessiter aucune reprise d'usinage.

Dans le cas où le connecteur doit être un connecteur blindé, il est possible de métalliser les parties constitutives en matière plastique, sans que cela n'altère en aucune manière leur fonction première.

En position avancée (verrouillage) de la bague de verrouillage 29, 129, il est possible de faire tourner cette dernière, par exemple d'une dizaine de degrés, ce qui permet de s'assurer que le verrouillage est bien réalisé. Ce n'est qu'en position avancée qu'une telle rotation est possible du fait de la largeur circonférentielle des zones d'interruption 26, 126 de la partie 25, 125 du boîtier 6, 106, alors qu'elle est empêchée en position reculée de la bague, grâce aux plats 34, 134 qui se trouvent alors immobilisés angulairement dans les isthmes 28, 128 des zones d'interruption 26, 126.

Dans les deux modes de réalisation représentés et décrits, un joint 35, 135 disposé à l'intérieur de la section d'emboîtement 10, 110 du boîtier 6, 106 de la seconde partie de connecteur 2, 102 et comprimé par l'extrémité antérieure de la section d'emboîtement 9, 109 du boîtier 3, 103 de la première partie de connecteur 1, 101 assure, en fin d'emboîtement des deux parties de connecteur (verrouillage), à la fois l'étanchéité du connecteur et, par son effet de rappel élastique, la compensation des jeux et l'absence de toute possibilité de vibrations.

Enfin, les deux parties de connecteur 1 et 2, au lieu de comporter la première au moins un contact femelle et la seconde au moins un contact mâle, pourraient également comporter la première au moins un contact mâle et la seconde au moins un contact femelle, ou toutes les deux des contacts des deux types. Dans tous les cas, la bague de verrouillage est montée sur le boîtier d'une partie de connecteur qui est mobile, l'autre partie pouvant être fixe.

## Revendications

1. Connecteur électrique à verrouillage, comprenant une première partie portant au moins un contact et une seconde partie portant au moins un contact, chaque partie comprenant un boîtier dans lequel le contact correspondant est maintenu par un isolant, le boîtier de la seconde partie pouvant s'emboîter sur le boîtier de la première partie et portant une bague mobile de verrouillage de la seconde partie sur la première partie, en fin d'emboîtement des boîtiers des deux parties, **caractérisé par le fait qu'**il comprend des moyens (16, 31; 114c, 131) pour la rétention de la bague de verrouillage (29, 129) en position reculée inactive sur le boîtier (6, 106) de la seconde partie de connecteur (2, 102) tant que les boîtiers des deux parties de connecteur ne sont pas emboîtés, des moyens (20, 30; 118, 130) pour le blocage de la bague de verrouillage en position reculée inactive au début de l'emboîtement des boîtiers des deux parties, des moyens (11, 32; 117) pour la suppression de l'effet de rétention de la bague de verrouillage au cours de l'emboîtement, des moyens (12, 21; 112, 118) pour l'encliquetage des deux boîtiers l'un sur l'autre et pour le déblocage de la bague de verrouillage en fin d'emboîtement des deux boîtiers, et des moyens pour le verrouillage des deux boîtiers en position d'encliquetage, par déplacement de la bague de verrouillage (29, 129) en position avancée active sur le boîtier de la seconde partie de connecteur.

2. Connecteur suivant la revendication 1, **caractérisé par le fait qu'**il comprend, en outre, des moyens (23, 33; 115, 131) pour le maintien de la bague de verrouillage (29, 129) en position active de verrouillage des deux boîtiers en position d'encliquetage.

3. Connecteur suivant la revendication 1 ou 2, **caractérisé par le fait que** les deux boîtiers, la bague de verrouillage et tous les moyens de rétention, de blocage, de suppression de l'effet de rétention, d'encliquetage, de déblocage et de verrouillage, sont moulés en matière plastique, sans reprise d'usinage.

4. Connecteur suivant l'une quelconque des revendications précédentes, **caractérisé par le fait que** les moyens de rétention comprennent au moins une languette (31, 131) intérieure en porte-à-faux sur la bague de verrouillage (29, 129), coopérant par élasticité avec une gorge (14a, 15; 114c) extérieure du boîtier de la seconde partie de connecteur.

5. Connecteur suivant la revendication 4, **caractérisé par le fait que** les moyens de suppression de l'effet de rétention comprennent au moins un organe (clavette 11) solidaire du boîtier de la première partie de connecteur pour repousser ladite languette (31) vers l'extérieur et la dégager de la gorge (14a, 15).

6. Connecteur suivant la revendication 4, **caractérisé par le fait que** les moyens de suppression de l'effet de rétention comprennent au moins un plot (117) mobile radialement sur le boîtier de la seconde partie de connecteur, au droit de ladite gorge (114c), entre une position intérieure dans laquelle il est amené par élasticité et dépasse radialement vers l'intérieur le boîtier de cette partie de connecteur, et une position extérieure dans laquelle il est amené par le boîtier de la première partie de connecteur et dans laquelle il repousse vers l'extérieur ladite languette (131) sur la bague de verrouillage.

7. Connecteur suivant l'une quelconque des revendications précédentes, **caractérisé par le fait que** les moyens de blocage et d'encliquetage comprennent au moins un plot (20, 118) mobile radialement sur le boîtier de la seconde partie de connecteur entre une position dans laquelle le plot dépasse radialement vers l'extérieur par effet d'élasticité et une position dans laquelle il dépasse radialement vers l'intérieur à l'encontre de l'effet d'élasticité, une gorge intérieure (30, 130) dans la bague de verrouillage, pour recevoir ledit plot lorsqu'il est repoussé vers l'extérieur par le boîtier de la première partie de connecteur, en début d'emboîtement des boîtiers, et une gorge extérieure (12, 112) dans le boîtier de la première partie de connecteur pour recevoir par encliquetage ledit plot en fin d'emboîtement.

8. Connecteur suivant la revendication 7, **caractérisé par le fait que** ledit plot (20) est formé à l'extrémité libre d'une patte (19) élastique en porte-à-faux sur le boîtier de la seconde partie de connecteur.

9. Connecteur suivant les revendications 6 et 7, **caractérisé par le fait que** le plot de suppression de l'effet de rétention (117) et le plot de blocage et d'encliquetage (118) sont formés sur un jonc élastique (116) rapporté dans une gorge extérieure (114c) du boîtier de la seconde partie de connecteur.

10. Connecteur suivant l'une quelconque des revendications précédentes, **caractérisé par le fait que** la bague de verrouillage (29, 129) et le boîtier (6, 106) de la seconde partie de connecteur comportent des moyens pour le maintien de la bague de verrouillage en position de verrouillage.

11. Connecteur suivant l'une quelconque des revendications précédentes, **caractérisé par le fait qu'**il comprend des moyens (26, 126; 28, 128; 34, 134) permettant une mobilité angulaire de la bague de verrouillage (29, 129) en position avancée de verrouillage de cette dernière et empêchant cette mobilité angulaire en position reculée de la bague.

## Claims

1. Electrical connector with interlock, comprising a first part carrying at least one contact and a second part carrying at least one contact, each part comprising a housing, in which the corresponding contact is held by an insulator, the housing of the second part being capable of fitting onto the housing of the first part and carrying a movable ring for locking the second part on the first part, for the purpose of fitting together the housings of the two parts, **characterized in that** it comprises means (16, 31; 114c, 131) for retaining the locking ring (29,129) in the inactive retracted position on the housing (6, 106) of the second connector part (2, 102), as long as the housings of the two connector parts are not fitted together, means (20, 30; 118, 130) for blocking the locking ring in the inactive retracted position at the commencement of the fitting together of the housings of the two parts, means (11, 32; 117) for eliminating the effect of retaining the locking ring during fitting together, means (12, 21; 112, 118) for snap-fastening the two housings one on the other and for unblocking the locking ring at the end of the fitting together of the two housings, and means for locking the two housings in the snap-fastened position by displacing the locking ring (29, 129) into the active advanced position on the housing of the second connector part.

2. Connector according to Claim 1, **characterized in that** it comprises, furthermore, means (23, 33; 115, 131) for holding the locking ring (29, 129) in the active position locking the two housings in the snap-fastened position.

3. Connector according to Claim 1 or 2, **characterized in that** the two housings, the locking ring and all the means of retaining, blocking, eliminating the retaining effect, snap-fastening, unblocking and locking are moulded from plastic, without any re-machining.

4. Connector according to any one of the preceding claims, **characterized in that** the retaining means comprise at least one inner tab (31, 131) protruding on the locking ring (29, 129) and co-operating by elasticity with an outer groove (14a, 15; 114c) of the housing of the second connector part.

5. Connector according to Claim 4, **characterized in that** the means for eliminating the retaining effect comprise at least one member (key 11) integral with the housing of the first connector part, for pushing the said tab (31) outwards and releasing it from the groove (14a, 15).

6. Connector according to Claim 4, **characterized in that** the means for eliminating the retaining effect comprise at least one stud (117) movable radially on the housing of the second connector part, level with the said groove (114c), between an inner position, in which it is brought by elasticity and projects radially inwards beyond the housing of this connector part, and an outer position, in which it is brought by the housing of the first connector part and in which it pushes the said tab (131) on the locking ring outwards.

7. Connector according to any one of the preceding claims, **characterized in that** the blocking and snap-fastening means comprise at least one stud (20, 118) movable radially on the housing of the second connector part between a position, in which the stud projects radially outwards by an elasticity effect, and a position, in which it projects radially inwards counter to the elasticity effect, an inner groove (30, 130) in the locking ring, for receiving the said stud when the latter is pushed outwards by the housing of the first connector part, at the commencement of the fitting together of the housings, and an outer groove (12, 112) in the housing of the first connector part, for receiving the said stud by snap-fastening at the end of fitting together.

8. Connector according to Claim 7, **characterized in that** the said stud (20) is formed at the free end of an elastic lug (19) protruding on the housing of the second connector part.

9. Connector according to Claims 6 and 7, **characterized in that** the stud for eliminating the retaining effect (117) and the blocking and snap-fastening stud (118) are formed on an elastic collar (116) attached in an outer groove (114c) of the housing of the second connector part.

10. Connector according to any one of the preceding claims, **characterized in that** the locking ring (29, 129) and the housing (6, 106) of the second connector part comprise means for holding the locking ring in the locking position.

11. Connector according to any one of the preceding claims, **characterized in that** it comprises means (26, 126; 28, 128; 34, 134) allowing angular movability of the locking ring (29, 129) in the advanced locking position of the latter and preventing this angular movability in the retracted position of the ring.

## Patentansprüche

1. Verriegelbarer, elektrischer Verbinder mit einem wenigstens einen Kontakt tragenden ersten Teil und einem wenigstens einen Kontakt tragenden zweiten Teil, wobei jeder Teil ein Gehäuse aufweist, in dem der entsprechende Kontakt durch Isoliermaterial gehalten ist, das Gehäuse des zweiten Teils auf das Gehäuse des ersten Teils aufsteckbar ist und zur Verriegelung des zweiten Teils auf dem ersten Teil am Ende des Zusammensteckvorgangs der Gehäuse der beiden Teile einen beweglichen Ring trägt, **dadurch gekennzeichnet, dass** er Mittel (16,31; 114c, 131) zum Zurückhalten des Verriegelungsrings (29, 129) in einer zurückgeschobenen unwirksamen Stellung auf dem Gehäuse (6,106) des zweiten Teils des Verbinders (2, 102) bei nicht zusammengesteckten Gehäusen der beiden Verbinderteile, Mittel (20, 30; 118, 130) zum Blockieren des Verriegelungsringes in der unwirksamen, zurückgeschobenen Stellung zu Beginn des Zusammensteckens der Gehäuse der beiden Teile, Mittel (11,32; 117) zum Aufheben der Wirkung der Rückhaltung des Verriegelungsrings im Verlaufe des Zusammensteckens, Mittel (12,21; 112, 118) zum gegenseitigen Verrasten der beiden Gehäuse und zum Entriegeln des Verriegelungsringes am Ende des Zusammensteckvorgangs der beiden Gehäuse und Mittel zur Verriegelung der beiden Gehäuse in der verrasteten Stellung durch eine Verschiebung des Verriegelungsrings (29, 129) in eine wirksame, vorgeschobene Stellung auf dem Gehäuse des zweiten Verbinderteils aufweist.

2. Verbinder nach Anspruch 1, **dadurch gekennzeichnet, dass** er außerdem Mittel (23,33; 115,131) aufweist, um den Verriegelungsring (29, 129) in der wirksamen Stellung der Verriegelung der beiden Gehäuse in der Raststeilung zu halten.

3. Verbinder nach Anspruch 1 oder 2, **dadurch gekennzeichnet, dass** die beiden Gehäuse, der Verriegelungsring und alle Mittel zum Festhalten, zum Blockieren, zum Aufheben der Rückhaltewirkung, zum Verrasten, zum Entblockieren und zum Verriegeln, ohne Nachbearbeitung, aus Kunststoff geformt sind.

4. Verbinder nach einem der vorhergehenden Ansprüche, **dadurch gekennzeichnet, dass** die Rückhaltemittel wenigstens eine innenliegende, an dem Verriegelungsring (29, 129) freistehend angeordnete Zunge (31, 131) aufweisen, die unter der Wirkung ihrer Eigenelastizität mit einer äußeren Nut (14a, 15; 114c) des Gehäuses des zweiten Verbinderteils zusammenwirkt.

5. Verbinder, nach Anspruch 4, **dadurch gekennzeichnet, dass** die Mittel zum Aufheben der Rückhaltewirkung wenigstens ein einstückig an dem Gehäuse des ersten Verbinderteils ausgebildetes Organ (Keil 11) aufweisen, um die Zunge (31) nach außen zu drücken und sie aus der Nut (14a,15) auszuheben.

6. Verbinder nach Anspruch 4, **dadurch gekennzeichnet, dass** die Mittel zum Aufheben der Rückhaltewirkung wenigstens einen in dem Gehäuse des zweiten Verbinderteils im Bereiche der Nut (114c) zwischen einer innenliegenden Stellung, in die er durch die Eigenelastizität überführt ist und radial nach innen über das Gehäuse des Verbinderteils vorsteht und einer außenliegenden Stellung, in die er durch das Gehäuse des ersten Verbinderteils überführt wird und in der er die Zunge (131) an dem Verriegelungsring nach außen drückt radial beweglichen Stein (117) aufweisen.

7. Verbinder nach einem der vorhergehenden Ansprüche, **dadurch gekennzeichnet, dass** die Mittel zum Blockieren und Verrasten wenigstens einen Stein (20, 118), der an dem Gehäuse des zweiten Verbinderteils zwischen einer Stellung in der der Stein unter der Wirkung seiner Eigenelastizität radial nach außen vorragt und einer Stellung radial beweglich ist, in der er gegen die Wirkung der Elastizität radial nach innen vorsteht, eine innenliegende Nut (30,130) in dem Verriegelungsring zur Aufnahme des Steins, wenn dieser durch das Gehäuse des ersten Verbinderteils am Beginn des Zusammensteckens der Gehäuse nach außen gedrückt ist und eine äußere Nut (12,112) in dem Gehäuse des zweiten Verbinderteils aufweisen, um den Stein am Ende des Zusammensteckens unter Einrasten aufzunehmen.

8. Verbinder nach Anspruch 7, **dadurch gekennzeichnet, dass** der Stein (20) an dem freien Ende einer elastischen Lasche (19) ausgebildet ist, die an dem Gehäuse des zweiten Verbinderteils freistehend angeordnet ist.

9. Verbinder nach den Ansprüchen 6 und 7 **dadurch gekennzeichnet, dass** der Stein zum Aufheben der Rückhaltewirkung (117) und der Stein zum Blockieren und Verrasten (118) jeweils an einem elastischem Bügel (116) ausgebildet sind, der in einer äußeren Nut (114c) des Gehäuses des zweiten Verbinderteils angeordnet ist.

10. Verbinder nach einem der vorhergehenden Ansprüche, **dadurch gekennzeichnet, dass** der Verriegelungsring (29,129) und das Gehäuse (6,106) des zweiten Verbinderteils Mittel aufweisen, um den Verriegelungsring in der Verriegelungsstellung zu halten.

11. Verbinder, nach einem der vorhergehenden Ansprüche **dadurch gekennzeichnet, dass** er Mittel (26,126; 28,128; 34,134) aufweist, die eine winkelmäßig Beweglichkeit des Verriegelungsrings (29,129) in dessen vorgeschobener Verriegelungsstellung gestatten und diese winkelmäßige Beweglichkeit in der zurückgeschobenen Stellung des Ringes verhindern.
